# EUROPÄISCHE PATENTSCHRIFT

(11) **EP 2 863 774 B1**
(45) Veröffentlichungstag und Bekanntmachung des Hinweises auf die Patenterteilung: **22.02.2017**
(21) Anmeldenummer: 12729151.6
(22) Anmeldetag: 25.06.2012
(51) Int. Cl.: A47B 88/487, A47B 88/493

(54) **AUSZUGS-FÜHRUNGSVORRICHTUNG FÜR RELATIV ZUEINANDER BEWEGLICHE MÖBELTEILE MIT EINER WÄLZKÖRPERLAGEREINRICHTUNG**
PULL-OUT GUIDE DEVICE FOR FURNITURE PARTS THAT ARE MOVABLE RELATIVE TO ONE ANOTHER COMPRISING A ROLLER BEARING DEVICE
DISPOSITIF DE GUIDAGE DE TIROIR POUR DES PIÈCES DE MEUBLES MOBILES LES UNES PAR RAPPORT AUX AUTRES COMPRENANT UN SYSTÈME DE PALIER DE CORPS DE ROULEMENT

(43) Veröffentlichungstag der Anmeldung: 29.04.2015
(73) Patentinhaber: Paul Hettich GmbH & Co. KG, 32278 Kirchlengern (DE)
(72) Erfinder: BÜSCHER, Reinhard, 32257 Bünde (DE)
(74) Vertreter: Specht, Peter
(86) Internationale Anmeldenummer: PCT/EP2012/062242
(87) Internationale Veröffentlichungsnummer: WO 2014/000762

(56) Entgegenhaltungen:
- WO-A2-2008/046118
- DE-U1-202008 015 070

## Beschreibung

Die Erfindung betrifft eine Auszugs-Führungsvorrichtung für Schubkästen, mit einer Wälzkörperlagereinrichtung mit mehreren Wälzkörpern, die in wenigstens einem Wälzkörperkäfig jeweils in wenigstens einem oder mehreren den jeweiligen Wälzkörpern zugeordneten Lagerbereich(en) drehbar gelagert sind.

Führungsvorrichtungen mit Wälzkörperlagereinrichtungen sind aus dem Stand der Technik seit langem bekannt, so aus der DE 35 36 654 C2 und der WO 2007/065180 A1.

Nach der DE 35 36 654 C2 weisen die Lagerbereiche Lageraufnahmen auf, in welche wellenartig Lagerzapfen der Wälzkörper eingreifen. Zum Einsetzen in die Lageraufnahmen wird ein Einführspalt kurz aufgeweitet, der sich nach dem Einsetzen des Lagerzapfens wieder elastisch zusammenzieht. In der kreisrunden Lageraufnahme sind die Lagerzapfen sodann mit einer Spielpassung frei drehbar gehalten.

Aus der WO 2009/027342 A1 ist es ferner bekannt, die Wälzkörper mit elastischen Federelementen gegen ein Widerlager zudrücken. Hieran ist insbesondere der hohe konstruktive Aufwand zu bemängeln.

Optimierungsbedarf besteht dabei insbesondere noch in Hinsicht auf einen leiseren Lauf der Wälzkörperlagereinrichtung bzw. der damit versehenen Führungsvorrichtung. Zudem soll der konstruktive Aufwand zur Herstellung trotz des leisen Laufes möglichst nicht oder nur unwesentlich erhöht werden.

Die Erfindung nimmt sich dieses Problems an und löst es mittels der Gegenstände der Ansprüche 1 und 14.

Vorteilhafte Ausgestaltungen der Erfindung sind den Unteransprüchen zu entnehmen.

Nach Anspruch 1 wird eine Auszugs-Führungsvorrichtung für relativ zueinander bewegliche Möbelteile (vorzugsweise ein Möbelkorpus und ein relativ dazu verschieblicher Schubkasten) mit einer Wälzkörperlagereinrichtung mit Wälzkörpern geschaffen, die in wenigstens einem Wälzkörperkäfig drehbar gelagert sind, wobei wenigstens einer der Wälzkörper mittels einer Übermaßpassung in wenigstens einem Lagerbereich im Wälzkörperkäfig gehalten und drehbar gelagert ist.

Die Übermaßpassung führt zu einem etwas weniger leichtgängigen Lauf dieses Wälzkörpers in dem Wälzkörperkäfig, was aber die Lagereigenschaften nicht wesentlich beeinträchtigt, wohingegen aus der Maßnahme eine verringerte Geräuschentwicklung resultiert. Dabei sind einer, zwei oder mehr der Wälzkörper mittels einer Übermaßpassung in den Lagerbereichen drehbar gelagert und die übrigen der Wälzkörper mittels einer Übergangspassung, die als Übermaßpassung, Nullpassung oder Spielpassung ausgelegt sein kann, die aber derart ausgelegt ist, dass kein Fließen infolge eines plastischen Verformens bei der Montage des Wälzkörpers verursacht wird/worden ist, im Wälzkörperkäfig in den zugehörigen Lagerbereichen drehbar gelagert. Der konstruktive Aufwand zur Herstellung wird ggf. bekannten Ausführungen nicht oder nur unwesentlich erhöht.

Der oder die mit Übermaßpassung an/in den Lagerbereichen gehaltenen Wälzkörper verringern die Geräuschentwicklung deutlich, wohingegen vorzugsweise die Mehrzahl (vorzugsweise mehr als 50, insbesondere 70%) der Wälzkörper mit der Übergangspassung besonders leicht drehbar ist.

Geschaffen wird zudem ein Verfahren zur Montage einer Wälzkörperlagereinrichtung für eine Auszugs-Führungsvorrichtung für Schubladen, gekennzeichnet durch folgenden Schritt: Einsetzen der Wälzkörper in den Wälzkörperkäfig, wobei ein erster Teil der Wälzkörper mit Übergangspassung montiert wird und ein zweiter Teil der Wälzkörper mit Übermaßpassung bzw. Presspassung montiert wird. Vorzugsweise wird dieses Verfahren ergänzt durch folgenden weiteren Schritt: begrenztes plastisches Verformenlassen des Lagerbereiches infolge eines Fließvorganges. Sodann wird die Wälzkörperlagereinrichtung vorzugsweise an einer oder mehreren Schienen montiert. Sie kann auch direkt in diese integriert sein.

Die Wälzkörper weisen vorzugsweise (erste) Lagermittel auf, welche mit korrespondierenden (zweiten) Lagermitteln - nachfolgend auch Lagerstellen genannt - des Wälzkörperkäfigs drehbar zusammenwirken, wobei die "Lagermittel" und die "Lagerstellen" im Sprachgebrauch dieser Anmeldung die "Lagerbereiche" ausbilden.

In diesem Zusammenhang ist es besonders vorteilhaft, wenn der wenigstens eine eigentliche Lagerungsbereich, d.h. das erste Lagermittel des Wälzkörpers oder die Lagerstellen des Wälzkörperkäfigs plastisch verformbar sind , wobei im Bereich der Übermaßpassung der oder die Lagermittel und/oder Lagerstellen der Wälzkörper und/oder des Lagerkäfigs nach dem ersten Einsetzen begrenzt plastisch so verformt sind, dass die Drehbarkeit des Wälzkörpers infolge des Fließvorgangs gegenüber dem Zustand direkt nach der Montage des mit Übermaßpassung montierten Wälzkörpers verbessert ist.

Hierzu ist es wiederum vorteilhaft, wenn wenigstens der mit der Übermaßpassung drehbar gelagerte Wälzkörper und/oder die Lagerbereichen aus einem plastisch verformbaren Kunststoff besteht/bestehen (z.B. Polyamid), der die beschriebene Fließfähigkeit nach einer Übermaßmontage mit sich bringt.

Trotz des Fließens bleibt nach wie vor der Wälzkörper noch weitgehend spielfrei, aber durch die geringere auf den Wälzkörper wirkende Haltekraft reduziert sich das zur Drehung des Wälzkörpers notwendige Drehmoment. Insgesamt resultiert hieraus eine hervorragende Geräuschminderung bei guten Laufeigenschaften.

Die Wälzkörper können vorzugsweise aus Nichtmetallen wie Polyamid, POM, PE, PP, Keramik, Duromeren oder Metallen wie Messing, Bronze, Aluminium, Stahl oder einem Wälzkörper aus mehreren Werkstoffen bestehen. Denkbar sind auch Wälzkörper, die einen Kern und Mantel aufweisen, oder Anordnungen, bei welchen der eigentliche Wälzkörper aus einem Werkstoff mit guten Lagereigenschaften besteht und die Lagerbereiche des Wälzkörpers aus einem fließfähigen Kunststoff.

Der Haupteffekt des "Fließens" bzw. des "Fließvorgangs" beginnt beim Einsetzen und dauert wenige Stunden. Der Fließvorgang selbst ist in der Regel nach einigen Tagen im praktisch erheblichen Maße abgeschlossen, kann aber auch länger dauern.

Die Wälzkörperkäfige bestehen vorzugsweise aus einem formsteifen Material, wobei es sich beispielsweise wie bei den Wälzkörpern um Metalle oder Nichtmetalle handeln kann. Auch ein Wälzkörperkäfig aus einem Mehrkomponentenwerkstoff ist denkbar, wobei der Grundkörper aus einem besonders formsteifen Material und die Lagerbereiche aus einem plastisch verformbaren Kunststoff bestehen können.

Die Auslegung der Materialpaarung zwischen der Lagerstelle des Wälzkörperkäfigs und des Wälzkörpers obliegt dem Fachmann, der auf Grund der Konstruktion der Auszugs-Führungsvorrichtung den eigentlichen Fließvorgang an der Lagerstelle des Wälzkörperkäfigs und/oder an der Lagerstelle des Wälzkörpers stattfinden lässt.

Vorteilhaft ist es auch, wenn wenigstens einer der beiden Werkstoffe der Lagerstellen tribologisch optimierte Eigenschaften aufweist, so dass das zur Drehung des Wälzkörpers notwendige Drehmoment möglichst reduziert wird. Dies wird beispielsweise durch Schmierstoffe erreicht, die sich bereits in wenigstens einem Werkstoff der Lagerstellen befinden.

Im Rahmen der Erfindung sind sehr viele verschiedene vorteilhafte Varianten realisierbar. So ist es vorteilhaft möglich, dass sich der wenigstens eine mittels der Übermaßpassung drehbar gelagerte Wälzkörper von dem wenigstens einen mit Übergangspassung gelagerten Wälzkörper durch wenigstens einen oder mehrere folgender Hauptparameter unterscheidet: Form, E Modul, Farbe, Aufbau.

Es ist zudem ebenfalls vorteilhaft möglich, dass sich die mit Übergangspassung und Übermaßpassung drehbar gelagerten Wälzkörper hinsichtlich eines oder mehrerer folgender Unterparameter des Hauptparameters "Form" unterscheiden: Durchmesser, Breite, Lauffläche, Lagermittel. Es ist ferner ebenfalls denkbar, dass sich die mit Übergangspassung und Übermaßpassung drehbar gelagerten Wälzkörper durch einen oder mehrere folgender Unterparameter des Hauptparameters "Aufbau" unterscheiden: Massivkörper, Hohlkörper, Material, Werkstoffverbund.

Optional/Alternativ ist es auch zweckmäßig, wenn sich die wenigstens eine Übermaßpassung der Lagerstelle des Wälzkörperkäfigs von den wenigstens einen mit Übergangspassung versehenen Lagerstellen des Wälzkörperkäfigs durch wenigstens einen oder mehrere folgender Hauptparameter unterscheidet: Form, Abmaße, Aufbau.

Ebenfalls vorteilhaft ist, wenn der wenigstens eine mit Übermaßpassung gehaltene Wälzkörper so geformt ist, dass sich das wenigstens eine Lagermittel innerhalb der projizierten Querschnittfläche seines größten Laufflächendurchmessers befindet.

Vorteilhafte Ausgestaltungen sind den Unteransprüchen zu entnehmen.

Nachfolgend wird die Erfindung unter Bezug auf die Zeichnung anhand von Ausführungsbeispielen näher beschrieben. Es zeigt:
- Fig. 1: eine Seitenansicht eines ersten Ausführungsbeispiels eines Wälzkörperkäfigs mit Wälzkörpern;
- Fig. 2: eine Seitenansicht der Wälzkörperkäfigs aus Fig. 1;
- Fig. 3: eine Seitenansicht eines zweiten Ausführungsbeispiels eines Wälzkörperkäfigs mit Wälzkörpern;
- Fig. 4a: eine Draufsicht auf einen Wälzkörper;
- Fig. 4b: eine Draufsicht auf einen Wälzkörperkäfig;
- Fig. 4c: eine Draufsicht auf einen Wälzkörper, der mit Übergangspassung in Lageraufnahmen eines Wälzkörperkäfigs nach Art der Fig. 4b eingesetzt ist;
- Fig. 4d: eine Draufsicht auf einen Wälzkörper nach Art der Fig. 4a , der mit Übermaßpassung in Lageraufnahmen eines Wälzkörperkäfigs nach Art der Fig. 4b eingesetzt ist;
- Fig. 5a: eine Draufsicht auf einen weiteren Wälzkörper;
- Fig. 5b: eine Draufsicht auf einen weiteren Wälzkörperkäfig;
- Fig. 5c: eine Draufsicht auf einen Wälzkörper, der mit Übergangspassung in eine Lageraufnahme eines Wälzkörperkäfigs nach Art der Fig. 5b eingesetzt ist;
- Fig. 5d: eine Draufsicht auf einen Wälzkörper nach Art der Fig. 5a, der mit Übermaßpassung in Lageraufnahmen eines Wälzkörperkäfigs nach Art der Fig. 5b eingesetzt ist; und
- Fig. 6: eine Sprengansicht einer Auszugs-Führungsvorrichtung für Schubkästen.

Fig. 1 zeigt eine Wälzlagereinrichtung 1 für Führungsvorrichtungen, insbesondere Auszugs-Führungsvorrichtungen 100 (siehe Fig. 6).

Die Auszugs-Führungsvorrichtung 100 - Fig. 6 - weist eine oder mehrere relativ zueinander vorzugsweise linear verschiebliche Schienen 101, 102, 103 und eine oder mehrere der Wälzlagereinrichtungen 1 auf. Die Schienen 101, 102, 103 bilden vorzugsweise eine Korpusschiene (zur Befestigung an einem Möbelkorpus), ggf. eine Mittelschiene und eine Laufschiene (zur Befestigung am Schubkasten) aus. Derart wird eine Voll- oder Teil-Auszugs-Führung ausgebildet. Die in Fig. 6 dargestellte Auszugs-Führungsvorrichtung ist lediglich als ein bevorzugtes Ausführungsbeispiel zu verstehen. Die Erfindung lässt auch die Realisierung anderer AuszugsFührungsvorrichtungen zu, an welchen die Schienen oder Wälzlagereinrichtungen anders gestaltet sind als in Fig. 6 dargestellt.

Die Wälzlagereinrichtung 1 (Fig. 6 oder in alternativer Ausgestaltung: Fig. 1 bis 5) weist wenigstens einen Wälzkörperkäfig 2 auf und mehrere Wälzkörper 3, 3a, 3b, 3c, d, ...sowie 4, 4a, 4b,... die jeweils in einem oder hier jeweils zwei Lagerbereichen 5a, b (Fig. 2) in dem Wälzkörperkäfig 2 drehbar gelagert sind. Der Wälzkörperkäfig kann vorteilhaft als eine im Querschnitt U-förmige Schiene ausgebildet sein, wie dies in Fig. 1 dargestellt ist. Der Wälzkörperkäfig kann aber auch eine nahezu andere Formgebung aufweisen, so kann er trapezförmig ausgestaltet sein oder in anderer geeigneter Weise. Zudem können an ihm an einer oder vorzugsweise zwei oder mehr Seiten Wälzkörper angeordnet sein.

Auch die Wälzkörper 3 und 4 können in verschiedener Art ausgebildet sein.

Besonders bevorzugt sind sie - wie in Fig. 4 und 5 dargestellt - als Zylinderrollenkörper ausgebildet, welche jeweils einen zylindrischen Körper 6 und beidseits dieses Körpers 6 an dessen Axialseiten je einen vorstehenden Lagerzapfen 7, 8 bzw. 9, 10 aufweisen, wobei diese Lagerzapfen als Wellenabschnitte dienen, welche - in einfacher Weise - drehbar in Lageraufnahmen 11, 12 des Wälzkörperkäfigs 2 eingreifen. Fig. 4 und 5 ist vorteilhaft, aber zugleich auch beispielhaft, die Ausführung hängt von dem Anwendungsfall ab. Der Fachmann kann aus verschiedensten Kombinationen von Wälzkörpern wählen, wie es beispielsweise in der EP1407691 A1 beschrieben ist, wobei auch andere Anordnungen und Ausführungen von Wälzkörpern möglich sind, wie beispielsweise in der WO2011146951 A1 beschrieben. Allerdings bestehen hier die Lagerstellen für die Wälzköper in dem Wälzkörperkäfig nur aus Spielpassungen, wie in der WO2011146951 A1 auf Seite 8 Absatz 4 beschrieben.

Die Lagerzapfen 7, 8 bzw. 9, 10 und die Lageraufnahmen 11, 12 bilden in ihrem Zusammenspiel hier - in vorteilhafter aber nicht zwingender Art - die Lagerbereiche 5a, b aus.

Alternative Ausgestaltungen zu den dargestellten Varianten sind denkbar. So könnten die Lagerbereiche anders ausgestaltet sein, so könnten sie beispielsweise äquivalent zur Darstellung der Figuren durch Lagerzapfen an den Innenseiten des Wälzkörperkäfigs 2 gebildet sein, die jeweils in von gegenüberliegenden Seiten her in eine axiale Bohrung der Wälzkörper eingreifen (nicht dargestellt). Auch müssen die Wälzkörper 3, 4 nicht zylindrisch ausgebildet sein. Insbesondere sind auch Wälzkörper 3, 4 in Kugelform oder Tonnenform oder als Ellipsoid, insbesondere mit Lagerzapfen oder Bohrungen, realisierbar.

Wie in Fig. 2 zu erkennen, sind bei dem dargestellten Ausführungsbeispiel sämtliche der Lageraufnahmen 11, 12 des Wälzkörperkäfigs vor der Montage noch identisch ausgebildet. Sie weisen jeweils einen seitlichen Schlitz 13 zum Einführen der Lagerzapfen 7, 8 bzw. 9, 10 in die eigentlichen Lageraufnahmen 11, 12 auf.

Wie zu erkennen, weist hier die Mehrzahl der Wälzkörper 3 solche im Querschnitt kreisrunden Lagerzapfen 7, 8 auf, die einen geringeren Durchmesser aufweisen als die kreisrunden Lageraufnahmen, so dass sie mit einer Übergangspassung in den Lageraufnahmen drehbar gelagert sind.

Nach Fig. 1 sowie Fig. 4c und d weist einer der Wälzkörper 4 hingegen Lagerzapfen 9, 10 auf, die insgesamt oder bereichsweise einen größeren Durchmesser aufweisen als die zugehörige Lageraufnahme 12, so dass diese Lagerzapfen 9, 10 mit einer Übermaß- bzw. Presspassung in dieser bzw. beidseits in diesen Lageraufnahmen 12 gehalten und dabei auch drehbar gelagert sind. Auf einen montierten Zustand - nach Art oder analog zu Fig. 1, insbesondere unter Einbeziehung eines Fließvorganges, der die Lagerbereiche 5a, 5b dieses Wälzkörpers 4a nach dem ersten Einsetzen und nach dem Verstreichen einer Zeit von insbesondere wenigstens einigen Tagen plastisch verformt hat - bezieht sich der Gegenstand des Vorrichtungsanspruchs 1.

Die Presspassung ist derart bemessen und darf also nur derart bemessen sein, dass dennoch eine gewisse Drehbarkeit des Wälzkörpers 4 im Lagerbereich 5a, b jedenfalls nach Beenden des Fließvorganges im Anschluss an die plastische Verformung erhalten bleibt.

Es wird also zusätzlich vorzugsweise und in vorteilhafter Weise der Effekt genutzt, dass sich der wenigstens eine Lagerbereich 5a, b nach dem Einsetzen des Wälzkörpers 4a, b in die Lageraufnahme 12 infolge des Übermaßes fließend verändert.

Dies ist insbesondere dann möglich, wenn die Lagerbereiche - hier also der wenigstens eine Lagerzapfen 9, 10 oder die Lagerzapfen 9, 10 und /oder die Lageraufnahme(n) 12 aus einem plastisch verformbaren Kunststoff (ggf. mit geringen elastischen Anteilen) bestehen, der sich über einen gewissen Zeitraum von z.B. einigen Tagen nach dem Einsetzen der Lagerzapfen in die Aufnahme (oder analog bei einer anderen Ausgestaltung des oder der Lagerbereiche(s)) begrenzt fließend verformt und wobei der geringe elastische Anteil einen möglichst geringen Druck auf den Lagerbereich ausübt.

Im Versuch hat sich herausgestellt, dass die Geräuschentwicklung einer Wälzkörperlagerung bzw. einer damit versehenen Führung, insbesondere einer linearen Auszugs-Führung für Schubkästen, verringert, wenn einer oder mehrere der Wälzkörper 4 mit einer solchen Presspassung in dem Wälzkörperkäfig 2 gelagert ist/sind.

Es können auch mehrere Wälzkörper 4a, b mit einem Übermaß in den Lagerbereichen 5a, b drehbar gehalten sein (Fig. 3), der Fachmann bestimmt im Einzelfall jeweils im einfachen Testversuch leicht die geeignete Auslegung so, dass der Lauf der Führungseinrichtung nicht oder jedenfalls nicht zu sehr beeinträchtigt wird und dennoch eine deutliche Geräuschminderung erreicht wird.

Nach Fig. 3 sind die mit Übermaß drehbar gehaltenen Wälzkörper 4a, b in einer Reihe mehrerer Wälzkörper an den einander abgewandten Enden der Reihe angeordnet, was zu einem besonders leisen Lauf führt. Alternative Reihungen - z.B. alternierend mit Spiel- und Übermaßpassung - sind ebenfalls denkbar.

Zwischen den mit Übermaß drehbar gehaltenen Wälzkörper 4a, b sind vorzugsweise wenigstens einer oder besonders bevorzugt mehrere Wälzkörper 3a, b, c, ... vorgesehen, die mit Übergangspassung in dem Wälzkörperkäfig 2 gehalten sind, was den Lauf optimiert.

Zwei verschiedene Ausführungen zeigen die Fig. 4 und 5. Nach Fig. 4 greifen die Lagerzapfen 7, 8 bzw. 9, 10 axial durch die Lageraufnahmen 11 bzw. 12 in den beabstandeten Seiten 14, 15 des Lagerkäfigs 2 und stehen aus diesen an voneinander abgewandten Seiten frei nach außen vor. Diese Ausführung entspricht der vorstehend beschriebenen Ausführung, bei welcher die Durchmesser der mit Übermaßpassung in den Lageraufnahmen 12 gehaltenen Lagerzapfen 9, 10 größer ist als jener der Lageraufnahmen 12 und der Durchmesser der mit Übergangspassung gehaltenen Lagerzapfen 7, 8 der Wälzkörper 3 kleiner ist als der Durchmesser der zugehörigen Lageraufnahmen 11. Die dargestellte Variante ist kostengünstig und leicht montierbar. Insbesondere verteuert die Maßnahme der Lagerung mit Presspassung die Wälzkörperlagerungseinrichtung nicht oder nicht nennenswert.

Nach Fig. 5 sind die Lageraufnahmen als Bohrungen oder Taschen in den Seitenwänden 14, 15 des Wälzkörperkäfigs ausgebildet (hier nicht im Detail erkennbar), wobei zwischen den mit Übergangspassung gehaltenen Lagerzapfen 7, 8 (Fig. 5c) und den Bohrungen oder Taschen des Wälzkörperkäfigs 2 eine Übergangspassung gegeben ist, wohingegen der oder die mit Übermaßpassung gehaltenen Wälzkörper 4 mit Übermaß in die Bohrungen oder Taschen in den Innenseiten der Seitenwände 14, 15 eingreifen. Auch diese Variante ist einfach und sicher und im Lauf besonders leise. Die Wälzkörper können hier in Kammern 16 des Wälzkörperkäfigs einliegen, welche durch Zwischenwände 17 senkrecht zu den Seitenwänden 14, 15 voneinander getrennt sind.

### Bezugszeichen

- Wälzlagereinrichtung: 1
- Wälzkörperkäfig: 2
- Wälzkörper: 3, 3a, 3b, 3c, 3d, ...; 4, 4a, 4b, ...
- Lagerbereiche: 5a, b
- Körper: 6
- Zapfen: 7, 8 bzw. 9, 10
- Lageraufnahmen: 11, 12
- Schlitz: 13
- Seitenwände: 14, 15
- Kammern: 16
- Zwischenwände: 17
- Auszugs-Führungsvorrichtung: 100
- Schienen: 101, 102, 103

## Patentansprüche

1. Auszugs-Führungsvorrichtung für relativ zueinander bewegliche Möbelteile, mit einer Wälzkörperlagereinrichtung, die folgendes aufweist:
a. Wälzkörper (3a, b, c, d, ... 4a, b), die in wenigstens einem Wälzkörperkäfig (2) drehbar gelagert sind,
b. wobei wenigstens einer der Wälzkörper (4a, b) mittels einer Übermaßpassung in wenigstens einem Lagerbereich (5a, b) im Wälzkörperkäfig (2) gehalten und drehbar gelagert ist,
c. wobei im Bereich der Übermaßpassung der oder die Lagerbereich(e) (5a, b) nach dem ersten Einsetzen plastisch verformt sind.

2. Auszugs-Führungsvorrichtung nach Anspruch 1, **dadurch gekennzeichnet, dass** ein einziger oder mehrere der Wälzkörper (4a, b) der Wälzkörperlagereinrichtung mittels einer Übermaßpassung im Wälzkörperkäfig (2) drehbar gelagert ist/sind und dass die übrigen der Wälzkörper (3a, b, c, ...) mittels einer Übergangspassung im Wälzkörperkäfig (2) drehbar gelagert sind.

3. Auszugs-Führungsvorrichtung nach einem der vorstehenden Ansprüche, **dadurch gekennzeichnet, dass** im Bereich der Übermaßpassung einer oder zwei Lagerbereiche (5a, 5b) begrenzt fließend plastisch verformt sind.

4. Auszugs-Führungsvorrichtung nach einem der vorstehenden Ansprüche, **dadurch gekennzeichnet, dass** die Wälzkörper (3, 4) vorzugsweise jeweils erste Lagermittel (7, 8, 9, 10) aufweisen, welche mit korrespondierenden zweiten Lagermitteln (11, 12) - nachfolgend auch Lagerstellen genannt - des Wälzkörperkäfigs (2) drehbar zusammenwirken, wobei die ersten Lagermittel und die Lagerstellen jeweils in ihrem Zusammenspiel die Lagerbereiche (5a, b) ausbilden.

5. Auszugs-Führungsvorrichtung nach einem der vorstehenden Ansprüche, **dadurch gekennzeichnet, dass** der mit der Übermaßpassung drehbar gelagerte Wälzkörper (4a, b) aus einem plastisch verformbaren Kunststoff besteht und/oder dass der Wälzkörperkäfig (2) wenigstens in dem Bereich der wenigstens einen Lagerstelle zur Lagerung des mit Übermaßpassung drehbar gelagerten Wälzkörpers (4) aus einem plastisch verformbaren Kunststoff besteht.

6. Auszugs-Führungsvorrichtung nach einem der vorstehenden Ansprüche, **dadurch gekennzeichnet, dass** der Kunststoff des wenigstens einen mit Übermaßpassung gelagerten Wälzkörpers (4) relativ zu dem Kunststoff der Lagerstelle des dazugehörigen Wälzkörperkäfigs (2) die Fähigkeit aufweist, begrenzt plastisch verformend zu fließen.

7. Auszugs-Führungsvorrichtung nach einem der vorstehenden Ansprüche, **dadurch gekennzeichnet, dass** sich der wenigstens eine mittels der Übermaßpassung drehbar gelagerte Wälzkörper (4) von dem wenigstens einen mit Übergangspassung gelagerten Wälzkörper (3) durch wenigstens einen oder mehrere folgender Hauptparameter unterscheidet: Form, E Modul, Farbe, Aufbau.

8. Auszugs-Führungsvorrichtung nach einem der vorstehenden Ansprüche, **dadurch gekennzeichnet, dass** sich die mit Übergangspassung und Übermaßpassung drehbar gelagerten Wälzkörper (3, 4) hinsichtlich eines oder mehrerer folgender Unterparameter des Hauptparameters "Form" unterscheiden: Durchmesser, Breite, Lauffläche, Lagermittel.

9. Auszugs-Führungsvorrichtung nach einem der vorstehenden Ansprüche, **dadurch gekennzeichnet, dass** sich die mit Übergangspassung und Übermaßpassung drehbar gelagerten Wälzkörper durch einen oder mehrere folgender Unterparameter des Hauptparameters "Aufbau" unterscheiden: Massivkörper, Hohlkörper, Material, Werkstoffverbund.

10. Auszugs-Führungsvorrichtung nach einem der vorstehenden Ansprüche, **dadurch gekennzeichnet, dass** sich die wenigstens eine Übermaßpassung der Lagerstelle des Wälzkörperkäfigs (2) von den wenigstens einen mit Übergangspassung versehenen Lagerstellen des Wälzkörperkäfigs durch wenigstens einen oder mehrere folgender Hauptparameter unterscheidet: Form, Abmaße, Aufbau.

11. Auszugs-Führungsvorrichtung nach einem der vorstehenden Ansprüche, **dadurch gekennzeichnet, dass** der wenigstens eine mit Übermaßpassung gehaltene Wälzkörper (4) so geformt ist dass sich das wenigstens eine Lagermittel (9, 10) innerhalb der projizierten Querschnittfläche seines größten Laufflächendurchmessers befindet.

12. Auszugs-Führungsvorrichtung nach einem der vorstehenden Ansprüche, **dadurch gekennzeichnet, dass** die Lagerstellen als Lageraufnahmen (11, 12) des Wälzkörperkäfigs (2) ausgebildet sind und dass die Lagermittel der Wälzkörper (3) als Lagerzapfen (7, 8; 9, 10) ausgebildet sind und dass die Lagerzapfen (9, 10) des wenigstens einen mit Übermaßpassung gehaltenen Wälzkörpers (4) in die Lageraufnahmen (12) mit einer bzw. der Übermaßpassung eingreifen und dass die Lagerzapfen (7, 8) der übrigen Wälzkörper (3) in die zugeordneten Lageraufnahmen (11) mit Übergangspassung eingreifen.

13. Auszugs-Führungsvorrichtung nach einem der vorstehenden Ansprüche, **dadurch gekennzeichnet, dass** wenigstens einer der Lagerbereiche (5a, b) im Bereich wenigstens einer Berührungsstelle zwischen dem Wälzkörper (4) und der Lageraufnahme (12) aufgrund eines Fließvorganges plastisch verformt ist.

14. Verfahren zur Montage einer Wälzkörperlagereinrichtung für eine Auszugs-Führungsvorrichtung für Schubladen, **gekennzeichnet durch** folgenden Schritt:
Einsetzen der Wälzkörper in den Wälzkörperkäfig (2), wobei ein erster Teil der Wälzkörper mit Übergangspassung montiert wird und ein zweiter Teil der Wälzkörper mit Presspassung montiert wird.

15. Verfahren nach Anspruch 14, **gekennzeichnet durch** folgenden weiteren Schritt: begrenztes plastisches Verformenlassen des Lagerbereiches infolge eines Fließvorganges.

## Claims

1. A pullout guide device for furniture parts movable relative to one another, having a roller bearing device, which comprises the following:
a. rolling elements (3a, b, c, d,... 4a, b), which are mounted so they are rotatable in at least one roller bearing cage (2),
b. wherein at least one of the rolling elements (4a, b) is held and mounted so it is rotatable by means of an interference fit in at least one bearing region (5a, b) in the roller bearing cage (2),
c. wherein the bearing region(s) (5a, b) is/are plastically deformed after the first insertion in the region of the interference fit.

2. The pullout guide device according to Claim 1, **characterized in that** one single or a plurality of the rolling elements (4a, b) of the roller bearing device is/are mounted so they are rotatable by means of an interference fit in the roller bearing cage (2), and the remaining ones of the rolling elements (3a, b, c,...) are mounted so they are rotatable by means of a transition fit in the roller bearing cage (2).

3. The pullout guide device according to one of the preceding claims, **characterized in that** one or two bearing regions (5a, 5b) are plastically deformed in a flowing manner to a limited extent in the region of the interference fit.

4. The pullout guide according to one of the preceding claims, **characterized in that** the rolling elements (3, 4) preferably each have first bearing means (7, 8, 9, 10) which interact with corresponding second bearing means (11, 12) - also referred to as bearing points hereafter - of the roller bearing cage (2) in a rotatable manner, wherein the first bearing means and the bearing points each implement the bearing regions (5a, b) in their interaction.

5. The pullout guide device according to one of the preceding claims, **characterized in that** the rolling elements (4a, b) mounted so they are rotatable with the interference fit consist of a plastically deformable plastic, and/or the roller bearing cage (2) consists of a plastically deformable plastic at least in the region of the at least one bearing point for mounting the rolling element (4) mounted so it is rotatable with interference fit.

6. The pullout guide device according to one of the preceding claims, **characterized in that** the plastic of the at least one rolling element (4) mounted with interference fit has the capability in relation to the plastic of the bearing point of the associated roller bearing cage (2) to flow in a plastically deforming manner to a limited extent.

7. The pullout guide device according to one of the preceding claims, **characterized in that** the at least one rolling element (4), which is mounted so it is rotatable by means of the interference fit, differs from the at least one rolling element (3) mounted using transition fit by way of at least one or more of the following main parameters: shape, modulus of elasticity, color, structure.

8. The pullout guide device according to one of the preceding claims, **characterized in that** the rolling elements (3, 4), which are mounted so they are rotatable with transition fit and interference fit, differ with regard to one or more of the following subparameters of the main parameter "shape": diameter, width, running surface, bearing means.

9. The pullout guide device according to one of the preceding claims, **characterized in that** the rolling elements which are mounted so they are rotatable with transition fit and interference fit differ by way of one or more of the following subparameters of the main parameter "structure": solid body, hollow body, material, material composite.

10. The pullout guide device according to one of the preceding claims, **characterized in that** the at least one interference fit of the bearing point of the roller bearing cage (2) differs from the at least one bearing points of the roller bearing cage provided with transition fit by way of at least one or more of the following main parameters: shape, dimensions, structure.

11. The pullout guide device according to one of the preceding claims, **characterized in that** the at least one rolling element (4) which is held with interference fit is shaped so that the at least one bearing means (9, 10) is located within the projected cross-sectional area of its largest running surface diameter.

12. The pullout guide device according to one of the preceding claims, **characterized in that** the bearing points are implemented as bearing receptacles (11, 12) of the roller bearing cage (2), and the bearing means of the rolling elements (3) are implemented as bearing pins (7, 8; 9, 10), and the bearing pins (9, 10) of the at least one rolling element (4) which is held with interference fit engage in the bearing receptacles (12) with a or the interference fit, and the bearing pins (7, 8) of the remaining rolling elements (3) engage in the associated bearing receptacles (11) with transition fit.

13. The pullout guide device according to one of the preceding claims, **characterized in that** at least one of the bearing regions (5a, b) is plastically deformed as a result of a flowing procedure in the region of at least one contact point between the rolling element (4) and the bearing receptacle (12).

14. A method for installing a roller bearing device for a pullout guide device for drawers, **characterized by** the following step:
inserting the rolling elements into the roller bearing cage (2), wherein a first part of the rolling elements are installed with transition fit and a second part of the rolling elements are installed with press fit.

15. The method according to Claim 14, **characterized by** the following further step: causing limited plastic deformation of the bearing region as a result of a flowing procedure.

## Revendications

1. Dispositif de guidage d'extraction pour des parties de meuble mobiles les unes par rapport aux autres, avec un dispositif de palier à roulement, comprenant :
a. des éléments de roulement (3a, b, c d, ... 4a, b) qui sont supportés avec possibilité de rotation dans au moins une cage de roulement (2),
b. l'un au moins des éléments de roulement (4a, b) étant retenu et supporté avec possibilité de rotation dans la cage de roulement (2) au moyen d'un ajustement en surdimensionnement dans au moins une zone d'appui (5a, b),
c. la ou les zones d'appui (5a, b) subissant une déformation plastique dans la zone de l'ajustement en surdimensionnement après la première insertion.

2. Dispositif de guidage d'extraction selon la revendication 1, **caractérisé en ce qu'**un seul ou plusieurs des éléments de roulement (4a, b) du dispositif de palier à roulement sont supportés avec possibilité de rotation dans la cage de roulement (2) au moyen d'un ajustement en surdimensionnement et **en ce que** les autres éléments de roulement (3a, b, c...) sont supportés avec possibilité de rotation dans la cage de roulement (2) au moyen d'un ajustement de transition.

3. Dispositif de guidage d'extraction selon l'une des revendications précédentes, **caractérisé en ce qu'**une ou deux zones d'appui (5a, 5b) sont déformées de façon plastique en subissant un fluage limité dans la zone de l'ajustement en surdimensionnement.

4. Dispositif de guidage d'extraction selon l'une des revendications précédentes, **caractérisé en ce que** les éléments de roulement (3, 4) présentent de préférence des premiers moyens d'appui (7, 8, 9, 10) qui coopèrent avec possibilité de rotation avec des deuxièmes moyens d'appui (11, 12) correspondants, appelés ci-après points d'appui, de la cage de roulement (2), les premiers moyens d'appui et les points d'appui formant les zones d'appui (5a, b) par leur interaction.

5. Dispositif de guidage d'extraction selon l'une des revendications précédentes, **caractérisé en ce que** l'élément de roulement (4a, b) supporté avec possibilité de rotation avec l'ajustement en surdimensionnement est fait d'une matière plastique capable de déformation plastique et/ou **en ce que** la cage de roulement (2) se compose d'une matière plastique capable de déformation plastique au moins dans la zone de l'au moins un point d'appui pour l'appui de l'élément de roulement (4) supporté avec possibilité de rotation avec l'ajustement en surdimensionnement.

6. Dispositif de guidage d'extraction selon l'une des revendications précédentes, **caractérisé en ce que** la matière plastique de l'au moins un élément de roulement (4) supporté avec possibilité de rotation avec l'ajustement en surdimensionnement présente, par rapport à la matière plastique du point d'appui de la cage de roulement (2) correspondante, la faculté de fluer de façon limitée en subissant une déformation plastique.

7. Dispositif de guidage d'extraction selon l'une des revendications précédentes, **caractérisé en ce que** l'au moins un élément de roulement (4) supporté avec possibilité de rotation avec l'ajustement en surdimensionnement se distingue de l'au moins un élément de roulement (3) supporté avec l'ajustement de transition par au moins un ou plusieurs des paramètres principaux suivants : forme, module d'élasticité, couleur, construction.

8. Dispositif de guidage d'extraction selon l'une des revendications précédentes, **caractérisé en ce que** les éléments de roulement (3, 4) supportés avec possibilité de rotation avec l'ajustement de transition et l'ajustement en surdimensionnement diffèrent par au moins un ou plusieurs des sous-paramètres suivants du paramètre principal de « forme » : diamètre, largeur, surface de roulement, moyens d'appui.

9. Dispositif de guidage d'extraction selon l'une des revendications précédentes, **caractérisé en ce que** les éléments de roulement supportés avec possibilité de rotation avec l'ajustement de transition et l'ajustement en surdimensionnement diffèrent par au moins un ou plusieurs des sous-paramètres suivants du paramètre principal de « construction » : corps massif, corps creux, matériau, assemblage de matériaux.

10. Dispositif de guidage d'extraction selon l'une des revendications précédentes, **caractérisé en ce que** l'au moins un ajustement en surdimensionnement du point d'appui de la cage de roulement (2) diffère de l'au moins un point d'appui avec ajustement de transition de la cage de roulement par au moins un ou plusieurs des paramètres principaux suivants : forme, dimensions, construction.

11. Dispositif de guidage d'extraction selon l'une des revendications précédentes, **caractérisé en ce que** l'au moins un élément de roulement (4) retenu avec l'ajustement de surdimensionnement est formé de telle sorte que l'au moins un moyen d'appui (9, 10) se trouve dans l'aire de section projetée de son plus grand diamètre de surface de roulement.

12. Dispositif de guidage d'extraction selon l'une des revendications précédentes, **caractérisé en ce que** les points d'appui sont conformés comme des réceptacles d'appui (11, 12) de la cage de roulement (2) et **en ce que** les moyens d'appui des éléments de roulement (3) sont conformés comme des goujons d'appui (7, 8 ; 9, 10) et **en ce que** les goujons d'appui (9, 10) de l'au moins un élément de roulement (4) retenu avec un ajustement en surdimensionnement se met en prise dans les réceptacles d'appui (12) avec un ou l'ajustement en surdimensionnement et **en ce que** les goujons d'appui (7, 8) des autres éléments de roulement (3) se mettent en prise dans les réceptacles d'appui (11) correspondants avec un ajustement de transition.

13. Dispositif de guidage d'extraction selon l'une des revendications précédentes, **caractérisé en ce qu'**au moins une des zones d'appui (5a, b) est déformée de façon plastique par un processus de fluage au niveau d'au moins un point de contact entre l'élément de roulement (4) et le réceptacle d'appui (12).

14. Procédé pour le montage d'un dispositif de palier à roulement pour un dispositif de guidage d'extraction de tiroirs, **caractérisé en ce qu'**il comporte l'étape d'insertion des éléments de roulement dans la cage de roulement (2), une première partie des éléments de roulement étant montée avec un ajustement de transition et une deuxième partie des éléments de roulement étant montée avec un ajustement serré.

15. Procédé selon la revendication 14, **caractérisé en ce qu'**il comporte en outre l'étape de déformation plastique limitée de la zone d'appui à la suite d'un processus de fluage.
